# EUROPÄISCHE PATENTSCHRIFT

(11) **EP 0 738 644 B1**
(45) Veröffentlichungstag und Bekanntmachung des Hinweises auf die Patenterteilung: **05.06.2002**
(21) Anmeldenummer: 96104850.1
(22) Anmeldetag: 27.03.1996
(51) Int. Cl.: B61L 23/06

(54) **Warnstation zur Warnung von Personen im Gleisbereich**
Warning station for warning persons in the track area
Poste avertisseur pour aller les personnes dans la zone de voie ferrée

(30) Priorität: 19.04.1995 DE 19513577
(43) Veröffentlichungstag der Anmeldung: 23.10.1996
(73) Patentinhaber: Schweizer Electronic M2S AG, 6330 Cham (CH)
(72) Erfinder: Stein, Hermann, 81827 München (DE)
(74) Vertreter: Scheuzger, Beat Otto

(56) Entgegenhaltungen:
- EP-A- 0 128 549
- DE-A- 3 624 099

## Beschreibung

Die Erfindung betrifft eine Warnstation zur Warnung von Personen im Gleisbereich mit den in dem Oberbegriff des Patentanspruchs 1 angegebenen Merkmalen.

Bekannt ist eine Einrichtung zur Warnung von Personen im Gleisbereich vor herannahenden Zügen, wobei einer Warnstation Warninformationen zugeführt werden und daraus abgeleitet akustische und/oder optische Warnsignale durch einen Warngeber abgegeben werden (DE 36 24 099 C2 und LENGEMANN: Von der Erkennung bis zur Alarmgebung - die zukünftige Rottenwarnung bei der Deutschen Bundesbahn in: Elektrische Bahnen, 1983, 81.Jg., H.6, S.204-209). Die Warnsignale werden solange emittiert bis die Gefahr vorüber ist. Wenn keine Gefahr besteht, wird kein Warnsignal emittiert. Aus den Schriften geht nicht hervor, wie bei einem Ausbleiben eines Warnsignals - z.B. bei erschöpften Batterien - ein vorzeitiges Betreten des Gefahrenbereiches vermieden werden könnte.

Bekannt ist auch eine Rottenwarnanlage, deren Anlageteil an der Zugeinwirkstelle entweder ein Alarmsignal oder ein Ruhesignal aussendet (fA, fR), wobei das Auftreten beider oder keines dieser Signale eine Abweichung vom Regelfall darstellt und im Anlageteil an der Baustelle als Fehler erkannt werden kann (DE-AS 17 55 589). Daraus geht jedoch nicht hervor, eine Warnstation mit Elementen zu versehen und diese, wie im Patentanspruch 1 angegeben, zusammenwirken zu lassen.

Aufgabe der Erfindung ist es, eine gattungsgemäße Warnstation anzugeben, bei der es möglich ist, Personen im Gleisbereich vor herannahen Zügen sicher zu warnen, wobei ein ausbleibendes Warnsignal bei einem Gerätedefekt nicht mit einem gefahrlosen Zustand verwechselt werden kann, die Warnstation also auch in einem solchen Fall zur "sicheren Seite" hin reagiert.

Diese Aufgabe wird erfindungsgemäß durch die Merkmale des Anspruchs 1 gelöst.

Weitere vorteilhafte Ausgestaltungen sind in den Unteransprüchen beschrieben. Wesentlich ist die Möglichkeit, die als lästig empfundenen Warnsignale ohne Beeinträchtigung der Sicherheit abschalten zu können.

Nachfolgend werden Ausführungsbeispiele der Erfindung anhand der Zeichnung näher erläutert. Es zeigt
**Fig. 1** eine Warnstation.

In **Fig. 1 ist** eine typische Schaltung einer Warnstation (1) dargestellt.

Der gewöhnlich tragbaren Warnstation (1) werden aktuelle Warninformationen (11) zugeführt und in einem Warnspeicher (3) zwischengespeichert. Eine Auswerteschaltung (5) kann die gespeicherten Warninformationen (13) über eine Verbindung lesen und daraus Steuersignale (15) ableiten, die an einen Warngeber (7) gelangen, der entsprechende Warnsignale, zum Beispiel akustischer Art, an seinem Ausgang (17) abgibt. Die Warnsignale beschränken sich nicht wie üblich nur auf Gefahr signalisierende Warnsignale. Es ist auch mindestens ein Entwarnsignal vorgesehen, das den gefahrlosen Zustand signalisiert.

Wenn man vor Betreten des gefährdeten Bereichs den Gefahrenzustand wissen möchte, so kann man - z.B. tastenabhängig - durch ein Einschaltsignal (21) einen Anforderungsspeicher (9) setzen, der bei gesetztem Zustand über eine Leitung (19) die Auswerteschaltung (5) anreizt, entsprechend den im Warnspeicher (3) gespeicherten Warninformationen (13) den Warngeber (7) zur Abgabe des entsprechenden Warnsignals an dessen Ausgang (17) zu steuern. Bei einer Gefahr wird ein Warnsignal, bei keiner Gefahr ein Entwarnsignal emittiert. Es wird also grundsätzlich ein Signal emittiert. Das verschafft eine Kontrolle über die ordnungsgemäße Funktion der Meldestation (1). Würde eine Gefahr wie üblich durch ein Dauerwarnsignal, keine Gefahr dagegen nicht signalisiert werden, so könnte ein gefahrloser Zustand auch bei Versagen der Warnstation (1) irrtümlich angenommen werden. Aus dem gleichen Grund wird auch bei einer Einschaltung der Warnstation (1) oder bei einem Störsignal (25) der Anforderungsspeicher (9) gesetzt.

Möchte man nach der Erkennung eines Warnsignals dessen Emission unterbinden, so kann man - z.B. tastenabhängig - durch ein Ausschaltsignal (23) den Anforderungsspeicher (9) rücksetzen. Dieser Zustand reizt die Auswerteschaltung (5) an, den Warngeber (7) über die Leitung (15) so zu steuern, daß das Warn- bzw. Entwarnsignal nach einer vorbestimmbaren Zeit abschaltet. Die Abschaltung könnte auch sofort erfolgen, indem die vorbestimmbare Zeit auf Null gesetzt wird.

Sollte sich bei abgeschalteten Warnsignalen der Gefahrzustand und damit die Warninformation (13) ändern, so erkennt dies die Auswerteschaltung (5) und setzt den Anforderungsspeicher (9) über eine Leitung (27). Der Anforderungsspeicher (9) reizt daraufhin die Auswerteschaltung (5) im Sinne einer Warnemission (17) an. Warnungen werden so immer mitgeteilt.

Um vorzeitigen Abschaltungen - z.B. vor einer möglichen Erkennung der Warnsignalart - vorzubeugen, erlischt das Warnsignal erst nach einer vorbestimmbaren Zeit. Das Abschalten kann auch unterbunden oder auf bestimmte Warnsignalarten eingeschränkt sein. Die vorbestimmbare Zeit kann bei verschiedenen Warnsignalen unterschiedlich sein und auch soweit ausgedehnt werden, daß es de facto nicht zu einer Abschaltung der Warnsignale oder nur bestimmter Warnsignale kommt.

Dem vorzeitigen Betreten eines Gefahrenbereichs ist auch dienlich, wenn nach einer Warnung die Auswerteschaltung (5) bei einer Warninformation (13) einer Beendigung einer Gefahr entsprechend ein Entwarnsignal von vorbestimmter Dauer an dem Warngeber (7) auslöst.

Um sich bei abgeschalteten Warnsignalen über den Zustand der aktuellen Warninformation (11) und somit über die abgeschaltete Warnsignalart informieren zu können, ist vorgesehen, daß den Warninformationen (13) über die Auswerteschaltung (5) eine Warnartanzeige (29) zugeordnet ist. Eine Statusanzeige (31) signalisiert den Zustand des Anforderungsspeichers (9) und gibt über die Ein-, bzw. Abschaltung der Warnsignale Auskunft.

Der Warnspeicher (3), die Auswerteschaltung (5), der Anforderungsspeicher (9) und der Warngeber (7) könnten auch Teil eines Rechners mit seiner Peripherie sein, wobei eine Software die wesentlichen Funktionen übernehmen könnte.

## Patentansprüche

1. Warnstation (1) zur Warnung von Personen im Gleisbereich vor herannahenden Zügen, wobei der Warnstation (1) aktuelle Warninformationen (11) zugeführt werden und daraus abgeleitet Warnsignale (17) durch einen Warngeber (7) abgegeben werden,
**dadurch gekennzeichnet,**
**daß** die Warnstation (1) einen Warnspeicher (3), einen Anforderungsspeicher (9) und eine damit verbundene Auswerteschaltung (5) enthält.
**daß** die aktuellen Warninformationen (11) in dem Warnspeicher (3) zwischengespeichert und der Auswerteschaltung (5) als Warminformation (13) zugeleitet werden,
**daß** der Anforderungsspeicher (9) durch ein Einschalten der Warnstation (1) oder durch ein eine Störung signalisierendes Störsignal (25) gesetzt wird,
**daß** die Auswerteschaltung (5) bei gesetztem Anforderungsspeicher (9) den Warngeber (7) über eine erste Leitung (15) so steuert, daß dieser bei einer Warninformation (13) einer Gefahr entsprechend ein Warnsignal und bei einer Warninformation (13) keiner Gefahr entsprechend ein Entwarnsignal an seinem Ausgang (17) abgibt,
**daß** die Auswerteschaltung (5) nach Auslösen eines Entwarnsignals über eine zweite Leitung (27) den Anforderungsspeicher (9) rücksetzt,
**daß** die Auswerteschaltung (5) bei rückgesetztem Anforderungsspeicher (9) den Warngeber (7) so steuert, daß ein Warnsignal, bzw. Entwarnsignal nach einer vorgegebenen Zeit beendet wird, und
**daß** die Auswerteschaltung (5) bei einer Änderung einer Warninformation (13) den Anforderungsspeicher (9) über die zweite Leitung (27) setzt.

2. Warnstation nach einem der vorhergehenden Ansprüche, **dadurch gekennzeichnet,**
**daß** die Auswerteschaltung (5) bei einer Warninformation (13) einer Beendigung einer Gefahr entsprechend ein Entwarnsignal an dem Warngeber (7) auslöst.

3. Warnstation nach einem der vorhergehenden Ansprüche, **dadurch gekennzeichnet,**
**daß** ein einen Warnzustand anforderndes Einschaltsignal (21) den Anforderungsspeicher (9) setzt und,
**daß** ein Ausschaltsignal (23) den Anforderungsspeicher (9) rücksetzt.

4. Warnstation nach einem der vorhergehenden Ansprüche, **dadurch gekennzeichnet,**
**daß** bei rückgesetztem Anforderungsspeicher (9) die Auswerteschaltung (5) den Warngeber (7) nur für vorbestimmbare Warninformationen (13) durch Abschaltung der Warnsignale steuert.

5. Warnstation nach einem der vorhergehenden Ansprüche, **dadurch gekennzeichnet,**
**daß** die Art der Warninformation (13) in dem Warnspeicher (3) über die Auswerteschaltung (5) einer in der Warnstation (1) befindlichen Warnartanzeige (29) zugeleitet wird.

6. Warnstation nach einem der vorhergehenden Ansprüche, **dadurch gekennzeichnet,**
**daß** der Zustand des Anforderungsspeichers (9) einer in der Warnstation (1) befindlichen Statusanzeige (31) zugeleitet wird.

## Claims

1. Warning station (1) for warning persons in the track area about approaching trains, the warning station (1) being supplied with current warning information (11), and warning signals (17) derived therefrom being emitted by an alarm (7),
**characterised**
**in that** the warning station (1) contains a warning memory (3), a request memory (9) and an evaluation circuit (5) connected thereto,
**in that** the current warning information (11) is temporarily stored in the warning memory (3) and is supplied as warning information (13) to the evaluation circuit (5),
**in that** the request memory (9) is set through a switching on of the warning station (1) or through a disturbance signal (25) indicating a disturbance,
**in that** the evaluation circuit (5), with request memory (9) set, controls the alarm (7) via a first line (15) such that in the case of warning information (13) corresponding to a risk, this alarm emits at its output a warning signal and in the case of warning information (13) corresponding to no risk emits an all clear signal,
**in that** the evaluation circuit (5) following emission of an all clear signal via a second line (27) resets the request memory (9),
**in that** the evaluation circuit (5), with request memory (9) reset, controls the alarm (7) such that a warning signal or respectively an all clear signal is terminated after a predetermined time, and in that with a change in warning information (13) the evaluation circuit (5) sets the request memory (9) via the second line (27).

2. Warning station according to one of the preceding claims,
**characterised in that** with warning information (13) corresponding to the ending of a risk the evaluation circuit (5) emits at the alarm (7) an all clear signal.

3. Warning station according to one of the preceding claims,
**characterised in that** a switch on signal (21) calling for a warning state sets the request memory (9), and
**in that** a switch off signal (23) resets the request memory (9).

4. Warning station according to one of the preceding claims,
**characterised in that**, with request memory (9) reset, the evaluation circuit (5) controls the alarm (7) only for pre-determinable warning information (13) through switching off of the warning signals.

5. Warning station according to one of the preceding claims, **characterised in that** the type of warning information (13) in the warning memory (3) is supplied via the evaluation circuit (5) to a warning type display (29) located in the warning station (1).

6. Warning station according to one of the preceding claims, **characterised in that** the state of the request memory (9) is supplied to a status display (31) located in the warning station (1).

## Revendications

1. Poste d'avertissement (1) servant à mettre en garde les personnes se trouvant sur les voies ferrées ou près d'elles contre les trains qui approchent, des informations d'avertissement en temps réel (11) étant amenés au poste d'avertissement (1) et les signaux d'avertissement (17) qui en résultent étant délivrés par un dispositif émetteur d'avertissements (7),
**caractérisé en ce que** le poste d'avertissement (1) possède une mémoire d'avertissement (3), une mémoire de demandes (9) et un circuit d'interprétation (5) qui lui est relié,
**en ce que** les informations d'avertissement en temps réel (11) subissent une mise en mémoire temporaire dans la mémoire d'avertissement (3) et sont amenées au circuit d'interprétation (5) en tant qu'information d'avertissement (13),
**en ce que** le contenu la mémoire de demandes (9) est fixé par la mise en marche du poste d'avertissement (1) ou par un signal de dérangement (25) informant d'une perturbation,
**en ce que** le circuit d'interprétation (5), le contenu la mémoire de demandes (9) étant fixé, commande l'émetteur d'avertissements (7), par l'intermédiaire d'un premier câble (15), de telle manière que cet émetteur délivre à sa sortie (17) un signal d'avertissement en cas d'information d'avertissement (13) correspondant à un danger, et un signal de fin d'alerte en cas d'information d'avertissement (13) correspondant à l'absence de danger,
**en ce que**, après le déclenchement d'un signal de fin d'alerte, le circuit d'interprétation (5) ramène à zéro la mémoire de demandes (9) par l'intermédiaire d'un deuxième câble (27),
**en ce que** le circuit d'interprétation (5), quand la mémoire de demandes (9) a été remise à zéro, commande l'émetteur d'avertissement (7) de telle manière qu'un signal d'avertissement ou de fin d'alerte soit arrêté au bout d'un temps prescrit, et
**en ce que**, en cas de changement d'une information d'avertissement (13), le circuit d'interprétation (5) fixe l'état de la mémoire de demandes (9) par l'intermédiaire du deuxième câble (27).

2. Poste d'avertissement selon l'une des revendications précédentes, **caractérisé en ce que**, en cas d'information d'avertissement (13) correspondant à la fin d'un danger, le circuit d'interprétation (5) déclenche un signal de fin d'alerte délivré par l'émetteur d'avertissements (7).

3. Poste d'avertissement selon l'une des revendications précédentes, **caractérisé en ce qu'**un signal de mise en marche (21) demandant l'état d'alerte fixe l'état de la mémoire de demandes (9) et
**en ce qu'**un signal d'arrêt (23) remet à zéro la mémoire de demandes (9).

4. Poste d'avertissement selon l'une des revendications précédentes, **caractérisé en ce que**, quand la mémoire de demandes (9) a été remise à zéro, le circuit d'interprétation (5) commande l'émetteur d'avertissements (7), par arrêt des signaux d'avertissement, seulement pour des informations d'avertissement (13) pouvant être déterminées à l'avance.

5. Poste d'avertissement selon l'une des revendications précédentes, **caractérisé en ce que** le genre d'informations d'avertissement (13) dont il s'agit dans la mémoire d'avertissement (3) est communiqué, par l'intermédiaire du circuit d'interprétation (5), à un système d'indication (29) du genre d'avertissement qui se trouve dans le poste d'avertissement (1).

6. Poste d'avertissement selon l'une des revendications précédentes, **caractérisé en ce que** l'état de la mémoire de demandes (9) est communiqué à un système d'indication de l'état (31) qui se trouve dans le poste d'avertissement (1).
